# EUROPÄISCHE PATENTSCHRIFT

(11) **EP 0 387 818 B1**
(45) Veröffentlichungstag und Bekanntmachung des Hinweises auf die Patenterteilung: **07.12.1994**
(21) Anmeldenummer: 90104772.0
(22) Anmeldetag: 13.03.1990
(51) Int. Cl.: E01F 9/01, E01F 13/00

(54) **Mehrzweckpfosten**
Multi-purpose post
Poteaux plurifonctionnels

(30) Priorität: 13.03.1989 DE 3908154
(43) Veröffentlichungstag der Anmeldung: 19.09.1990
(73) Patentinhaber: Junker, Wilhelm, 71501 Backnang (DE)
(72) Erfinder: Junker, Wilhelm, 71501 Backnang (DE)
(74) Vertreter: Kastner, Hermann, Dipl.-Ing. Patentanwalt

(56) Entgegenhaltungen:
- DE-A- 2 107 816
- DE-U- 8 809 644
- GB-A- 2 102 466
- GB-A- 2 194 268
- US-A- 4 787 602

## Beschreibung

Baustellen im Straßen- und/oder Gehwegbereich bedürfen einer visuell wahrnehmbaren Absperrung. Das gilt insbesondere für solche Baustellen, bei denen der Boden innerhalb der Baustelle merklich tiefer als in der Umgebung liegt. Das gilt aber auch z.B. für Arbeiten in oder an offenen Bodenschächten.

Für solche Zwecke sind Absperrungen bekannt (GB 2 194 268 A) die ein Pfostenpaar oder mehrere Pfostenpaare aufweisen, an denen brettförmige Absperrteile eingehängt werden. Diese Pfosten weisen je einen Pfostenteil und eine Fußplatte auf, die zu einer Baueinheit miteinander vereinigt sind. Der Pfostenteil ist als kreiszylindrischer Hohlkörper ausgebildet. Er weist in seiner Zylinderwand rechteckige Ausnehmungen mit einer nach unten daran anschließenden schlitzartigen Erweiterung auf, in die darauf abgestimmte Hakenteile eingehängt werden können, mit denen die brettförmigen Absperrteile ausgerüstet sind.

Aufgrund der beschränkten Umfangslänge des Pfostenteils sind in einem bestimmten Höhenabschnitt des Pfostenteils höchstens vier Ausnehmungen vorhanden, die gleichmäßig am Umfang verteilt angeordnet sind, d.h. um 90° gegeneinander versetzt sind. Dadurch lassen sich die Absperrteile jeweils nur diametral oder im rechten Winkel zueinander anbringen und dadurch wiederum nur solche Absperrungen aufbauen, deren einzelne Abschnitte in gestreckter Linie und/oder im rechten Winkel zueinander ausgerichtet sind. In der Praxis ergibt sich aber aus den verschiedensten Gründen häufig das Bedürfnis, an einer Baustelle die Absperrung nicht nur nach einem schachbrettartigen Grundmuster aufzustellen sondern an einzelnen oder mehreren Stellen von diesem Aufstellungsmuster abzuweichen und in einem spitzen und/oder stumpfen Winkel die Absperrung weiterzuführen oder Abzweigungen anzuschließen. Das ist mit den bekannten Pfosten nicht möglich.

Neben der Forderung nach einer größeren Flexibilität hinsichtlich der Gestaltungsmöglichkeiten beim Aufbau einer Absperrung besteht auch die Forderung, daß eine solche Absperrung möglichst standfest sein soll. Auch diese Forderung wird bei einer Absperrung mit den bekannten Pfosten nur unzulänglich erfüllt, weil die einfachen Hakenenden der Absperrteile in den Ausnehmungen der kreiszylindrisch gekrümmten Wand des Pfostens keinen festen Halt haben sondern nur lose daran eingehängt sind. Die Standfestigkeit einer solchen Absperrung beruht daher praktisch alleine auf der durch die Abmessungen der Fußplatte vorgegebenen Stand-Festigkeit der einzelnen Pfosten. Eine gegenseitige Abstützung der Pfosten untereinander mittels der zwischen ihnen verlaufenden Absperrteile ist nicht gegeben.

Aufgrund dessen, daß bei der bekannten Absperrung die Pfosten eine Baueinheit aus Pfostenteil und Fußplatte bilden, lassen sie sich immer nur als Ganzes handhaben, aufstellen und lagern. Wenn sie zu Lagerungszwecken nebeneinander aufgestellt werden, benötigen sie aufgrund der verhältnismäßig großen Abmessungen der Fußplatte eine entsprechend große Lagerfläche. Wenn sie liegend gelagert werden, läßt sich nur eine geringe Stapelhöhe erreichen, weil die Pfosten am einen Ende nur die geringen Abmessungen des Pfostenteils haben, wohingegen sie am anderen Ende die sehr viel größeren Abmessungen der Fußplatte haben.

Mit dem im Anspruch 1 angegebenen Merkmalen wird die Aufgabe gelöst, einen Mehrzweckpfosten zu schaffen, der selbst leicht zu handhaben, aufzustellen und zu lagern ist und mit dem auf einfache Weise vielseitig gestaltete und standsichere Absperrungen errichtet werden können.

Dadurch, daß der Pfostenteil als prismatischer Hohlkörper ausgebildet ist, dessen Querschnitt ein regelmäßiges Sechseck oder Achteck ist, hat der Pfostenteil trotz geringen Gewichtes so große Außenflächen, daß er leicht zu erkennen ist und er dadurch schon eine gewisse visuelle Leitwirkung hat. Dadurch, daß in jeder Prismenfläche mindestens ein Durchgangsloch vorhanden ist, ergeben sich vielfältige Gestaltungsmöglichkeiten für eine Abperrung. Durch die Kupplungsvorrichtung können Absperrteile in Form von Absperrstangen am Mehrzweckpfosten besonders sicher angekuppelt werden. Nach dem Einführen der Haltescheibe in eines der Durchgangslöcher des Pfostenteils wird der Halsteil der Kupplungsvorrichtung in die schlitzartige Erweiterung des Durchgangsloches abgesenkt, so daß die Haltescheibe beiderseits der schlitzartigen Erweiterung an der Innenseite der Prismenfläche anliegt und die Absperrstange festhält. Dadurch, daß die Querschnittsform des Halsteils auf die Querschnittsform der schlitzartigen Erweiterung abgestimmt ist, kann die Absperrstange nicht in eine Lösestellung gedreht werden. Die Absperrstange wird durch ihre Gewichtskraft in der schlitzartigen Erweiterung des Durchgangsloches festgehalten.

Dadurch, daß zwischen dem Pfostenteil und der Fußplatte eine trennbare Haltevorrichtung vorhanden ist, lassen sich die beiden Teile des Absperrpfostens getrennt voneinander lagern und handhaben. Außerdem läßt sich dadurch eine Absperrung sehr viel leichter aufbauen.

Durch eine Ausgestaltung des Mehrzweckpfostens nach Anspruch 2 wird eine ebenso einfach zu handhabende wie auch sehr wirksame Haltevorrichtung zwischen Fußplatte und Pfostenteil geschaffen. Das wird mit einer Weiterbildung nach Anspruch 3 noch unterstützt, indem die Anschlagfläche eine genau definierte Relativstellung des Pfostenteils und der Fußplatte und damit auch der Teile des Renkverschlusses ergibt. Durch die Rampenfläche im Bereich des Renkverschlusses wird eine zusätzliche elastische Verspannung des Schaftteils mit der Fußplatte erreicht, die dem Mehrzweckpfosten einen festen Sitz in der Fußplatte verschafft. Außerdem wird dadurch die Gefahr verringert, daß der Pfosten mutwillig aus seiner Betriebsstellung heraus in die Freigabe oder Aushebestellung verschwenkt wird und er möglicherweise sogar aus der Fußplatte herausgehoben wird.

Mit der Ausgestaltung des Mehrzweckpfostens nach Anspruch 4 wird das Zusammenfügen des Pfostenteils und der Fußplatte dadurch erleichtert, daß nach dem Eintecken des Schaftteils in das Durchgangsloch der Pfostenteil nur noch bis zum Anschlag seines Haltestiftes an dem Schwenkanschlag verdreht werden muß, um von selbst, d.h. ohne weiteres Zutun und ohne besondere Aufmerksamkeit seitens der Bedienungsperson, die richtige Betriebsstellung zu erreichen.

Eine Ausgestaltung des Mehrzweckpfostens nach Anspruch 5 ermöglicht es, an seinem oberen Ende eine Blink- oder Blitzlampe anzubringen, wie das bei anderen Pfosten üblich ist. Außerdem können dort auch Verkehrseinrichtungen anderer Art angebracht werden. Beides erhöht die Warn- und Leitwirkung einer solchen Absperrung.

Im folgenden wird die Erfindung anhand eines in der Zeichnung dargestellten Ausführungsbeispieles näher erläutert. Es zeigen:
- Fig. 1: eine perspektivische Ansicht einer Absperrung mit zwei Mehrzweckpfosten mit Fußplatte;
- Fig. 2: einen Querschnitt der Fußplatte;
- Fig. 3: eine Draufsicht der Fußplatte;
- Fig. 4: eine verkürzt dargestellte Ansicht des Mehrzweckpfostens mit ausschnittweise dargestellter Fußplatte;
- Fig. 5: einen ausschnittweise dargestellten Querschnitt der Fußplatte;
- Fig. 6: eine ausschnittweise dargestellte Untersicht der Fußplatte;
- Fig. 7: einen Vertikalschnitt einer Kupplungsvorrichtung für eine Absperrstange;
- Fig. 8: eine teilweise geschnittene Draufsicht der Kupplungsvorrichtung nach Fig. 7;
- Fig. 9: eine Stirnansicht der Kupplungsvorrichtung nach Fig. 7 und 8.

Aus Fig. 1 ist ein Teil einer Absperrung 10 zu ersehen, wie sie für Baustellen im Straßen- oder Gehwegbereich häufig anzutreffen ist. Der dargestellte Teil der Absperrung 10 weist zwei Mehrzweckpfosten 11, zwei Absperrstangen 12 und eine Absperrkette 13 auf. Jeder Mehrzweckpfosten 11 weist einen Pfostenteil 14 und eine Fußplatte 15 auf, die mittels einer Haltevorrichtung 16 lösbar miteinander verbunden sind.

Der Mehrzweckpfosten 11 ist als prismatischer Hohlkörper ausgebildet, dessen Querschnitt ein regelmäßiges Polygon, und zwar in der dargestellten Ausführungsform ein regelmäßiges Sechseck bildet. Die Seitenlänge des Sechsecks beträgt etwa 60 mm.

So wie es bei den in Fig. 4 sichtbaren drei Prisemenflächen 17 ... 19 angedeutet ist, weisen sämtliche Prismenflächen wenigstens zwei Durchgangslöcher 21 auf. Wie aus Fig. 1 mehr als aus Fig. 4 erkennbar ist, kann man die Durchgangslöcher 21 in zwei Gruppen zusammen fassen, von denen die eine in der Nachbarschaft des oberen Endes 22 und die andere Gruppe in der Nachbarschaft des unteren Endes des Pfostenteils 14 zusammengefaßt sind. An zwei diametral zueinander gelegenen Prismenflächen fluchten die beiden zu einer Gruppe gehörenden Durchgangslöcher 21 miteinander. Die Durchgangslöcher 21 zweier aneinander anschließender Prismenflächen, etwa diejenigen der beiden Prismenflächen 17 und 18, sind in verschiedenen Höhenlagen angeordnet. Dabei sind die Mittelpunkte der beiden Durchgangslöcher 21 mindestens um das Durchmessermaß der Durchgangslöscher 21 in der Höhe gegeneinander versetzt. Das gleiche gilt für die Durchgangslöcher in den beiden aneinander anschließenden Prismenflächen 18 und 19.

Die Durchgangslöcher 21 sind kreisrund. Sie haben einen Durchmesser von etwa 43 mm, der nur geringfügig größer als der Außendurchmesser der Absperrstangen 12 ist, der zumindest annähernd 42 mm beträgt. An der jeweils unten gelegenen Umfangsstelle der Durchgangslöcher 21 schließt eine schlitzartige Erweiterung 24 an, die lotrecht abwärtsgerichtet verläuft. Die Erweiterungen 24 haben eine lichte Weite von etwa 10 mm und eine Länge von 20 bis 25 mm.

An das untere Ende 23 des Pfostenteils 14 schließt ein pyramidenförmiger Übergangsteil 25 an. An diesen wiederum schließt ein zylindrischer Schaftteil 26 an. Dieser Schaftteil 26 ist einer der mit dem Pfostenteil 14 verbundenen Teile der Haltevorrichtung 16. Als weiterer Teil gehört dazu ein Haltestift 27, der am Schaftteil 26 in ein diametral ausgerichtetes Durchgangsloch eingesteckt ist. Die Länge des Haltestiftes 27 ist so gemessen, daß er auf beiden Seiten des Schaftteils 26 um ein gewisses Maß aus diesem herausragt.

Die Fußplatte 15 hat die Form eines flachen Quaders, dessen obenliegende Kanten abgeschrägt sind. In der Mitte befindet sich ein Durchgangsloch 28, dessen lichte Weite auf den Außendurchmesser des Schaftteils 26 so abgestimmt ist, daß zwischen diesen beiden Teilen eine Schiebesitz-Passung gegeben ist. An der Wand des Durchgangsloches 28 sind zwei Axialnuten 29 vorhanden, die diametral zueinander angeordnet sind. Ihre Querschnittsform und ihre Abmessungen sind auf die aus dem Schaffteil 26 herausragenden Endabschnitte des Haltestiftes 27 abgestimmt, so daß sich der Haltestift bequem durch die beiden Axialnuten 29 einführen läßt.

Am Pfostenteil 14 bildet die Hohlkehle zwischen dem pryramidenförmigen Übergangsteil 25 und dem zylindrischen Schaftteil 26 eine Anschlagfläche 32. Als ihre Gegenfläche an der Fußplatte 15 wirkt eine Anschlagfläche 33, die durch den angefasten oberen Rand des Durchgangsloches 28 in der Fußplatte 15 gebildet wird.

An der Unterseite der Fußplatte 15 ist die in einer Umfangsrichtung an jede der beiden Axialnuten 29 anschließende Stirnfläche als Rampenfläche 31 ausgebildet.

Von der Anschlagfläche 32 am Anfang des Schaftteils 26 hat der Haltestift 27 einen ganz bestimmten lichten Abstand. Der Anfang der Rampenfläche 31 an der Unterseite der Fußplatte 15 hat zumindest annähernd den gleichen Abstand von der Anschlagfläche 33. Von diesem Kleinstwert des Abstandes steigt die Rampenfläche 31 auf einen höheren Wert an, der aber immer noch innerhalb der elastischen Verformbarkeit des Schaftteils 26 am Pfostenteil 14 und der Fußplatte 15 gelegen ist. Dieser Abschnitt 34 der Rampenfläche 31 liegt von der Nut um ein Bogenmaß verschwenkt entfernt, das geringer ist als 90°. Daran schließt ein weiterer Abschnitt 35 der Rampenfläche 31 an, dessen Abstand von der Anschlagfläche 33 etwa geringer ist als derjenige des Abschnittes 34. Durch diese Ausbildungsanordnung der Rampenfläche 31 und ihrer Abschnitte 34 und 35 wird erreicht, daß nach dem Durchtritt des Haltestiftes 27 durch die Axialnuten 29 hindurch beim Verdrehen des Pfostenteils 14 die herausragenden Endabschnitte des Haltestiftes 27 an der Rampenfläche 31 entlangwandern und dabei den Pfostenteil 14 mit der Fußplatte 15 elastisch verspannen. Der geringe negative Höhenunterschied zwischen dem Abschnitt 34 und dem Abschnitt 35 der Rampenfläche 31 sorgt für eine gewisse Rastwirkung, durch die der Stift 27 nicht von alleine auf den abschüssigen Teil der Rampenfläche 31 zurückgleiten kann. Da für muß erst ein gewisses Gegenmoment gegen die Rastkraft aufgewendet werden.

Als Absperrstangen 12 eignen sich besonders gut Hohlstangen aus Kunststoff (oder Kunststoffrohre) wie sie in kürzeren Längeneinheiten als Bakenrohre bei Bakenständern verwendet werden. Diese haben üblicherweise einen Außendurchmesser von 42 mm. Bei der Verwendung solcher Hohlstangen als Absperrstangen 12 kommen unterschiedliche Längeneinheiten in Betracht, die aber im allgemeinen größer sind als die Längeneinheiten von Bakenrohren.

An das obere Ende 22 des Pfostenteils 14 schließt ein zweiter Übergangsteil 41 an, der wie der Übergangsteil 25 am unteren Ende des Pfostenteils 14 pyramidenförmig ausgebildet ist. An diesen Übergangsteil 41 schließt ein zylindrischer Schaftteil 42 an, der dazu dient, um darauf Blitz- oder Blinklampen oder sonstige Verkehrseinrichtungen aufzustecken. Der Außendurchmesser des Schaftteils 42 kann daher gleich dem Außendurchmesser des Schaftteils 26 gewählt sein. Er kann aber auch abweichend davon gewählt werden und auf die Anschlußmaße der daran zu befestigenden sonstigen Verkehrseinrichtungen abgestimmt sein.

Wie aus Fig. 1 ersichtlich ist, erlauben es die Durchgangslöcher 21 und ihre schlitzartigen Erweiterungen 24, anstelle von kreisrunden Absperrstangen auch Absperrketten am Pfostenteil 14 einzuhängen. Das geschieht in der Weise, daß eine solche Absperrkette 13 durch ein miteinander fluchtendes Paar Durchgangslöcher so weit hindurchgezogen wird, daß sie die richtige Spannung und den gewünschten Durchhang bis zur nächsten Befestigungsstelle hat. Dann wird das in der Ebene der betreffenden Prismenfläche stehende Kettenglied mit lotrecht ausgerichteter Gliedebene in die Erweiterung 24 abgesenkt. Dadurch legt sich das im Inneren des Pfostenteils 14 nächstfolgende Kettenglied mit waagerecht ausgerichteter Gliedebene an der Innenseite der betreffenden Prismenfläche an und hält die Kette fest.

Aus Fig. 7 ... 9 ist eine Absperrstange 43 zu ersehen, die an ihren beiden Enden mit je einer Kupplungsvorrichtung 44 versehen ist, die jeweils auf das Ende der Kupplungsstange 43 axial aufgesteckt ist und mit ihr mittels eines Niets 45 fest verbunden ist.

Die Kupplungsvorrichtung 44 weist einen Hülsenteil 46 auf, der als Kreisringzylinder ausgebildet ist. Seine lichte Weite ist auf den Außendurchmesser der Absperrstange 43 abgestimmt. Am einen Ende des Hülsenteils 46 ist eine Abschlußwand 47 vorhanden. Auf der vom Hülsenteil 46 abgekehrten Seite der Abschlußwand 47 schließt ein Halsteil 48 an. An diesen wiederum schließt eine Haltescheibe 49 an. Der Halsteil 48 hat eine langrunde Querschnittsform (Fig. 10). Seine Breite ist auf die lichte Weite der schlitzartigen Erweiterungen 24 der Durchgangslöcher 21 im Pfostenteil 14 (Fig. 4) abgestimmt. Die Höhe des Halsteils 48 ist zumindest annähernd gleich der Höhe der schlitzartigen Erweiterungen 24. Die Länge des Halsteils 48 ist mindestens gleich der Wanddicke der Prismenflächen 17 ... 19 in der Umgebung der Durchgangslöcher 21 und ihrer schlitzartigen Erweiterungen 24. Die Haltescheibe 49 ist kreisförmig ausgebildet. Ihr Außendurchmesser ist höchstens gleich der lichten Weite der Durchgangslöcher 21 im Pfostenteil 14.

Am Hülsenteil 46 sind die beiden diametral ausgerichteten beiden Durchgangslöcher für den Niet 45 zweckmäßigerweise in einer Ebene gelegen, die um 90° gegenüber derjenigen Ebene gedreht ist, in der der Halsteil 48 mit seiner langrunden Querschnittsform ausgerichtet ist (Fig. 9).

## Patentansprüche

1. Mehrzweckpfosten mit den Merkmalen:
- es ist ein Pfostenteil (14) vorhanden, der als Hohlkörper ausgebildet ist,
- es ist eine Fußplatte (15) vorhanden,
- die Fußplatte (15) weist eine Ausnehmung (28) für die Aufnahme des Pfostenteils (14) auf,
- in der Wand des Pfostenteils (14) sind Durchgangslöcher (21) für die Aufnahme von Absperrteilen (12, 43) vorhanden, an deren unten gelegenem Rand eine schlitzartige Erweiterung (24) anschließt,
**gekennzeichnet** durch die Merkmale:
- der Pfostenteil (14) ist als prismatischer Hohlkörper ausgebildet, dessen Querschnitt ein regelmäßiges Sechseck oder Achteck ist,
- in jeder Prismenfläche (17 ... 19) ist mindestens eines der Durchgangslöcher (21) vorhanden.
- die Durchgangslöcher (21) sind zumindest näherungsweise kreisrund,
- es ist eine Kopplungsvorrichtung (44) für das Ankuppeln eines Absperrteils in Form einer Absperrstange (43) vorhanden,
- die Kupplungsvorrichtung weist einen Hülsenteil (46) auf, dessen lichter Querschnitt auf den äußeren Querschnitt des Absperrteils (43) abgestimmt ist,
- am einen Ende des Hülsenteils (46) schließt eine Abschlußwand (47) an,
- auf der vom Hülsenteil (46) abgekehrten Seite der Abschlußwand (47) schließt ein Halsteil (48) an,
- - dessen Breite und Höhe auf die lichte Weite und auf die Höhe der schlitzartigen Erweiterungen (24) der Durchgangslöcher (21) in den Prismenflächen (17 ... 19) abgestimmt ist und
- - dessen Länge mindestens gleich der Wanddicke der Prismenflächen (17 ... 19) in der Umgebung der Durchgangslöcher (21) und der schlitzartigen Erweiterungen (24) ist,
- an den Halsteil (48) schließt eine Haltescheibe (49) an, deren Außendurchmesser kleiner als die lichte Weite der Durchgangslöcher (21) ist,
- für die Aufnahme des Pfostenteils (14) in der Fußplatte (15) ist eine Haltevorrichtung (16) vorhanden, mittels der der Pfostenteil (14) und die Fußplatte (15) miteinander koppelbar und voneinander trennbar sind.

2. Mehrzweckpfosten nach Anspruch 1,
**gekennzeichnet** durch die Merkmale:
- die Haltevorrichtung (16) ist nach Art eines Renkverschlusses ausgebildet,
- als mit dem Pfostenteil (14) verbundene Teile des Renkverschlusses (16) sind vorhanden:
- - am unteren Ende des Pfostenteils (14) ein kreiszylindrischer Schaftteil (26), der mit dem Pfostenteil (14) fest verbunden ist oder, bevorzugt, an ihm angeformt ist,
- - am Schaftteil (26) wenigstens ein Sackloch, bevorzugt jedoch ein Durchgangsloch, das zumindest annähernd diametral zur Achse des Schaftteils (26) ausgerichtet ist,
- - ein Haltestift (27) der in das Sackloch oder in das Durchgangsloch eingesteckt ist, wobei die Länge des Haltestiftes (27) so bemessen ist, daß er um ein bestimmtes Maß aus dem Schaftteil (26) herausragt, und zwar bei einem Durchgangsloch bevorzugt auf beiden Seiten des Schaftteils (26),
- als mit der Fußplatte (15) verbundene Teile des Renkverschlusses (16) sind vorhanden:
- - ein lotrecht ausgerichtetes Durchgangsloch (28) mit kreisrundem Querschnitt, dessen lichte Weite auf den Durchmesser des Schaftteils (26) bevorzugt so abgestimmt ist, daß zwischen diesen beiden Teilen eine Schiebesitz-Passung gegeben ist,
- - in der Umfangswand des Durchgangsloches (28) wenigstens eine axiale Nut, bevorzugt jedoch zwei zueinander diametral angeordnete Axialnuten (29), deren Form und Abmessungen auf den aus dem Schaftteil (26) herausragenden Endabschnitt des Haltestiftes (27) abgestimmt ist.

3. Mehrzweckpfosten nach Anspruch 2,
**gekennzeichnet** durch die Merkmale:
- am Pfostenteil (14) oder an seinem Schaftteil (26), bevorzugt an der Übergangsstelle zwischen diesen beiden Teilen (14; 26), ist eine Anschlagfläche (32) vorhanden, die mit einer Gegenfläche (33) an der Fußplatte (15), bevorzugt mit dem angefasten oberen Rand des Durchgangsloches (28), zusammenwirkt,
- an der Unterseite der Fußplatte (15) oder an einem Absatz des Durchgangsloches (28) ist eine an jede Axialnut (29) in derselben Umfangsrichtung anschließende Stirnfläche in Form einer Rampenfläche (31) vorhanden, deren axialer Abstand von der Anschlagfläche (33) von einem Kleinstwert in der Nachbarschaft der Axialnut (29) auf einen Größtwert ansteigt, der innerhalb der elastischen Verformbarkeit des Schaftteils (26) und der Fußplatte (15) liegt,
- bevorzugt liegt die Stelle der Rampenfläche (34) mit dem größten axialen Abstand von der Anschlagfläche (33) um weniger als 90° Schwenkwinkel von der Axialnut (29) entfernt,
- an diesen Teil der Rampenfläche (34) schließt ein weiterer Flächenteil (35) an, dessen axialer Abstand von der Anschlagfläche (33) geringfügig kleiner als der Größtwert ist.

4. Mehrzweckpfosten nach Anspruch 2 oder 3,
**gekennzeichnet** durch das Merkmal:
- an der Unterseite der Fußplatte (15) oder an einem Absatz des Durchgangsloches (28) für den Schaftteil (26) ist in der kreisbogenförmigen Bewegungsbahn des aus dem Schaftteil (26) herausragenden Endabschnittes des Haltestiftes (27) ein Schwenkanschlag an einer Stelle angeordnet, die von der ihr benachbarten Seitenwand der Axialnut (29) um einen Schwenkwinkel verschwenkt gelegen ist, der zumindest annähernd 90° beträgt.

5. Mehrzweckpfosten nach einem oder mehreren der Ansprüche 1 bis 4,
**gekennzeichnet** durch das Merkmal:
- am oberen Ende (22) des Pfostenteils (14) ist ein zweiter Schaftteil (42) vorhanden, der vorzugsweise einen kreisrunden Querschnitt hat und der mit dem Pfostenteil (14) fest verbunden ist oder, bevorzugt, am Pfostenteil (14) angeformt ist.

## Claims

1. Multi-purpose post, having the following features:
- there is a post part (14) constructed as a hollow body,
- there is a base plate (15),
- the base plate (15) has a recess (28) for receiving the post part (14),
- in the wall of the post part (14) there are through holes (21) for receiving barrier parts (12, 43), a slot-type extension (24) adjoining the bottom edge of these through holes (21),
characterized by the following features:
- the post part (14) is constructed as a prismatic hollow body whereof the cross-section is a regular hexagon or octagon,
- there is at least one of the through holes (21) in each prism face (17...19),
- the through holes (21) are at least approximately circular,
- there is a coupling apparatus (44) for coupling a barrier part in the form of a barrier rod (43),
- the coupling apparatus has a sleeve part (46) whereof the internal cross-section is matched to the external cross-section of the barrier part (43),
- a closure wall (47) adjoins one end of the sleeve part (46),
- on the side of the closure wall (47) remote from the sleeve part (46) there is a neck part (48)
- - whereof the width and height are matched to the internal clearance and to the height of the slot-type extensions (24) of the through holes (21) in the prism faces (17...19) and
- - whereof the length is at least equal to the wall thickness of the prism faces (17...19) in the area surrounding the through holes (21) and the slot-type extensions (24),
- the neck part (48) is adjoined by a holding disc (49) whereof the external diameter is smaller than the internal clearance of the through holes (21),
- for receiving the post part (14) in the base plate (15), there is a holding apparatus (16) by means of which the post part (14) and the base plate (15) can be coupled to one another and separated from one another.

2. Multi-purpose post according to Claim 1,
characterized by the following features:
- the holding apparatus (16) is constructed in the manner of a bayonet closure,
- there are, as parts of the bayonet closure (16) connected to the post part (14):
- - at the lower end of the post part (14), a cylindrical shaft part (26) which is fixedly connected to the post part (14) or is preferably integrally formed therewith,
- - on the shaft part (26), at least one blind hole, but preferably a through hole, which is aligned at least approximately diametrically opposite the axis of the shaft part (26),
- - a holding pin (27), which is pushed into the blind hole or into the through hole, the length of the holding pin (27) being such that it projects out of the shaft part (26) by a certain amount, in the case of a through hole preferably on both sides of the shaft part (26),
- there are, as parts of the bayonet closure (16) connected to the base plate (15):
- - a vertically aligned through hole (28) of circular cross-section, whereof the internal clearance is matched to the diameter of the shaft part (26), preferably in such a way that there is a close sliding fit between these two parts,
- - in the peripheral wall of the through hole (28), at least one axial groove, but preferably two mutually diametrically opposing axial grooves (29), whereof the shape and dimensions are matched to the end portion of the holding pin (27) projecting out of the shaft part (26).

3. Multi-purpose post according to Claim 2,
characterized by the following features:
- on the post part (14) or on its shaft part (26), preferably at the transition point between these two parts (14; 26), there is a stop face (32) which cooperates with a counter-face (33) on the base plate (15), preferably with the chamfered upper edge of the through hole (28),
- at the underside of the base plate (15) or at a shoulder of the through hole (28), there is an end face, adjoining each axial groove (29) in the same peripheral direction, in the form of a ramp face (31) whereof the axial spacing from the stop face (33) increases from a minimum value in the vicinity of the axial groove (29) to a maximum value which lies within the elastic deformability of the shaft part (26) and of the base plate (15),
- preferably, the point on the ramp face (34) having the maximum axial spacing from the stop face (33) is less than a 90° pivoting angle away from the axial groove (29),
- adjoining this part of the ramp face (34) there is a further face part (35) whereof the axial spacing from the stop face (33) is slightly smaller than the maximum value.

4. Multi-purpose post according to Claim 2 or 3,
characterized by the following feature:
- at the underside of the base plate (15) or at a shoulder of the through hole (28) for the shaft part (26), in the arcuate path of movement of the end portion of the holding pin (27) projecting out of the shaft part (26), a pivot stop is arranged at a point which lies pivoted from the side wall of the axial groove (29) which adjoins it by a pivot angle which is at least approximately 90°.

5. Multi-purpose post according to one or more of Claims 1 to 4,
characterized by the following feature:
- at the upper end (22) of the post part (14) there is a second shaft part (42) which preferably has a circular cross-section and which is fixedly connected to the post part (14) or is preferably integrally formed with the post part (14).

## Revendications

1. Poteau multifonction ayant les caractéristiques suivantes :
- il comporte une partie de poteau (14) en forme de corps creux,
- il comporte une plaque formant embase (15)
- la plaque formant embase (15) est munie d'une cavité (28) pour recevoir la partie de poteau (14),
- dans la paroi de la partie de poteau (14) il y a des orifices traversants (21) pour recevoir les pièces formant barrière (12, 43) dont le bord inférieur est suivi par un prolongement (24) en forme de fente,
caractérisé en ce que :
- la partie de poteau (14) est un corps creux prismatique dont la section est un hexagone ou un octogone réguliers,
- chaque surface prismatique (17...19) comporte au moins un orifice traversant (21),
- les orifices traversants (21) sont au moins approximativement circulaires,
- il est prévu un dispositif de liaison (44) pour relier une partie de barrière en forme de barre (43),
- le dispositif de liaison comporte une partie de douille (46) dont la section libre est accordée à la section extérieure de la partie de barrière (43),
- à l'extrémité inférieure de la partie de douille (46) fait suite une cloison (47),
- sur la partie de la cloison (47) non tournée vers la partie en forme de douille (46) il y a une partie en col (48),
-- dont la largeur et la hauteur sont accordées sur la largeur libre et sur la hauteur des prolongements (24) en forme de fentes des orifices traversants (21) dans les surfaces prismatiques (17...19) et
-- dont la longueur est au moins égale à l'épaisseur de la paroi des surfaces prismatiques (17...19) dans l'environnement des orifices traversants (21) et les prolongements en forme de fentes (24),
- la partie de col (48) se poursuit par une rondelle de liaison (49) dont la diamètre extérieur est inférieur à la largeur libre des orifices traversants (21),
- pour recevoir la partie de poteau (14) dans la plaque formant embase (15) il y a un dispositif de fixation (16) qui permet de lier ou de séparer la partie de poteau (14) et la plaque formant embase (15)

2. Poteau multifonction selon la revendication 1, caractérisé en ce que :
- le dispositif de fixation (16) est réalisé sous la forme d'une liaison à baïonnette,
- comme partie de la liaison à baïonnette (16) sur la partie de poteau (14) il y a
-- à l'extrémité inférieure de la partie (14), une partie de corps (26) cylindrique circulaire solidaire de la partie de poteau (14) ou de préférence formée sur cette partie,
-- sur la partie de corps (26) il y a au moins un trou borgne ou de préférence un orifice traversant, qui est au moins approximativement diamétral par rapport à l'axe de la partie de corps (26),
-- une tige de fixation (27) qui est engagée dans le trou borgne ou dans l'orifice traversant, la longueur de la tige de fixation (27) étant dimensionnée pour dépasser au moins d'une certaine longueur par rapport à la partie de corps (26) et, pour un orifice traversant, le dépassement est de préférence des deux côtés de la partie de corps (26),
- comme partie de la liaison à baïonnette (16) reliée à la plaque formant embase (15) on a :
-- un orifice traversant (28) aligné verticalement, de section circulaire dont la largeur libre correspond au diamètre de la partie de corps (26), de préférence pour qu'entre les deux pièces il subsiste un léger jeu d'adaptation,
-- dans la paroi périphérique de l'orifice traversant (28) il y a au moins une rainure axiale mais de préférence deux rainures axiales (29) diamétralement opposées, dont la forme et les dimensions sont accordées en fonction du segment d'extrémité de la tige de fixation (27) qui dépasse de la partie de corps (26).

3. Poteau multifonction selon la revendication 2, caractérisé en ce que :
- sur la partie de poteau (14) ou sur sa partie de corps (26), de préférence au niveau de la partie transitoire entre ces deux parties (14, 16), il y a une surface de butée (32) qui coopère avec une surface antagoniste (33) sur la plaque formant embase (15), de préférence avec le bord supérieur à congé de l'orifice traversant (28),
- sur la face inférieure de la plaque formant embase (15) ou sur un décrochement de l'orifice traversant (28), il y a une surface frontale adjacente à la rainure axiale (29) et dans sa direction périphérique, sous la forme d'une surface en rampe (31) dont l'écartement axial par rapport à la surface de butée (33) augmente à partir d'une valeur minimale au voisinage de la rainure axiale (29) jusqu'à une valeur maximale située dans la plage de déformation élastique de la partie de corps (26) et de la plaque formant embase (15),
- de préférence, le point de la surface formant rampe (34) qui est à la distance axiale la plus grande par rapport à la surface de butée (33) est éloigné de moins de 90° d'angle de basculement de la rainure axiale (29),
- une autre partie de surface (35) fait suite à cette partie de surface en rampe (34) et sa distance axiale par rapport à la surface de butée (33) est légèrement inférieure à la valeur maximale.

4. Poteau multifonction selon la revendication 2 ou 3, caractérisé en ce que :
- sur la face inférieure de la plaque formant embase (15) ou sur un décrochement de l'orifice traversant (28) pour la partie de corps (26), dans la trajectoire circulaire du segment d'extrémité de la tige de fixation (27) qui sort de la partie de corps (26) il est prévu une butée de basculement à un endroit qui est basculé de la paroi latérale voisine de la rainure axiale (29) d'un angle de basculement au moins voisin de 90°.

5. Poteau multifonction selon une ou plusieurs des revendications 1 à 4, caractérisé en ce que :
- à l'extrémité supérieure (22) de la partie de poteau (14) il y a une seconde partie de corps (42) ayant de préférence une section circulaire et qui est solidaire de la partie de poteau (14) ou de préférence formée sur cette partie de poteau (14).
